# FASCICULE DE BREVET EUROPEEN

(11) **EP 2 312 114 B1**
(45) Date de publication et mention de la délivrance du brevet: **15.05.2013**
(21) Numéro de dépôt: 10290508.0
(22) Date de dépôt: 27.09.2010
(51) Int. Cl.: E21B 7/00, E21B 17/03, E21B 19/16

(54) **Dispositif d'accouplement entre un ensemble de train de tubes et de train de tiges et les moyens de commande en rotation de ces trains**
Kupplungsvorrichtung zwischen einem aus Stänge and Rohre bestehendem Gestänge und dem Mittel zur Drehung des Gestänges
Coupling device between an assembly of tubular strings and drill strings and the means for rotating of said strings

(30) Priorité: 09.10.2009 FR 0904828
(43) Date de publication de la demande: 20.04.2011
(73) Titulaire: Arsonnet, Gérard, 91160 Saulx Les Chartreux (FR)
(72) Inventeur: Arsonnet, Gérard, 91160 Saulx Les Chartreux (FR)
(74) Mandataire: Flavenot, Bernard

(56) Documents cités:
- DE-A1- 19 906 687
- US-A- 5 682 956
- US-A1- 2005 029 016

## Description

La présente invention concerne les dispositifs d'accouplement entre un ensemble de train de tubes et de train tiges et les moyens de commande d'entraînement en rotation de ces trains comme ceux qui sont couramment utilisés dans le domaine du forage de puits de profondeur pouvant atteindre quelques centaines de mètres.

Il est connu actuellement, notamment par le US-A-5 682 956 et le EP-A-1 936 109, pour la réalisation d'un puits dans un sol donné et en association avec une machine foreuse, un système comportant un train de tiges, un outil de forage monté en coopération avec le train de tiges, un train de tubes entourant le train de tiges, et des moyens pour entraîner en rotation les deux trains, ces derniers moyens étant agencés pour entraîner en rotation le train de tubes dans un premier sens et le train de tiges, dans le train de tubes, dans un second sens opposé au premier.

En particulier EP 1 936 109 A1 décrit un appareil de forage muni d'une première boîte de vitesses pour la tige interne et d'une deuxième boîte de vitesses pour le tube extérieur. La première boîte de vitesses est espacée longitudinalement de la deuxième boîte de vitesses, en formant un espace libre entre les deux réducteurs, permettant l'accès de l'extérieur à la tige intérieure pendant le montage ou le démontage du train de tiges.

Les moyens pour entraîner en rotation les deux trains comportent très schématiquement des moyens moteurs et des moyens de couplage pour relier la sortie des moyens moteurs respectivement aux deux trains de tiges et de tubes.

Or, avec ce type de système de forage de puits, se pose un problème lorsque la profondeur du puits à creuser peut aller jusqu'à une ou plusieurs centaines de mètres. Dans ce cas, il est bien évident qu'il est impossible que les deux trains de tiges et de tubes soient d'un seul tenant. Les tiges et tubes qui sont alors utilisés ne font que quelques mètres de longueur et, au fur et à mesure que le puits est creusé, il faut découpler les moyens d'entraînement en rotation et les deux trains de tiges et de tubes, ajouter un nouveau couple tige-tube, reprendre le creusement du puits, et ainsi de suite jusqu'à ce que le puits ait atteint la profondeur voulue.

Or, comme les tiges sont mises en rotation à l'intérieur des tubes, se pose alors le problème de leur désaccouplement avec les moyens qui les entraînent en rotation. En effet, il est impensable de procéder, chaque fois, à l'enlèvement des tubes pour avoir accès aux tiges et/ou manipuler les deux trains l'un par rapport à l'autre pour ajouter un nouveau couple tige-tube.

Il a donc été mis au point des systèmes d'accouplement entre un ensemble de train de tubes et de train tiges et les moyens de commande en entraînement en rotation de ces trains pour faciliter l'accès aux tiges sans être obligé de démonter tout le train de tubes en fonctionnement dans la partie de puits déjà creusé et/ou de le manipuler d'une façon spéciale.

Notamment, le Demandeur a déjà réalisé un dispositif d'accouplement entre un ensemble de train de tubes et de train tiges et les moyens de commande en entraînement en rotation d'au moins l'un des deux trains, qui permette de résoudre ce problème de façon relativement rapide et aisée pour les techniciens foreurs.

Cependant, la présente invention a pour but de réaliser un dispositif d'accouplement qui soit plus fiable, plus facile à utiliser que les dispositifs d'accouplement selon les précédentes réalisations, notamment le dispositif d'accouplement du Demandeur évoqué, en simplifiant les manipulations sur les deux trains de tiges et de tubes.

Plus précisément, la présente invention a pour objet un dispositif d'accouplement entre un ensemble de train de tubes et de train tiges, et des moyens de commande en entraînement en rotation d'au moins l'un des deux trains lorsque le train de tiges est apte à être monté en rotation dans le train de tubes, selon la revendication 1 annexée.

D'autres caractéristiques et avantages de la présente invention apparaîtront au cours de la description suivante donnée en regard des dessins annexés à titre illustratif, mais nullement limitatif, dans lesquels :
Les figures 1 et 2 représentent deux schémas de principe simplifiés du dispositif d'accouplement selon l'invention entre, d'une part un ensemble de train de tubes et de train de tiges, et d'autre part les moyens de commande en entraînement en rotation d'au moins l'un des deux trains, la figure 1 représentant une vue en coupe longitudinale partielle référencée I-I sur la figure 2, et la figure 2 représentant une vue en coupe transversale référencée II-II sur la figure 1,
La figure 3 représente une vue en coupe longitudinale référencée III-III sur la figure 2, d'une partie du dispositif d'accouplement en accord avec la représentation des figures 1 et 2, mais selon un mode de réalisation industriel plus détaillé,
Les figures 4 et 5 représentent deux vues respectivement en perspective cavalière et en coupe longitudinale d'un mode de réalisation industriel du dispositif d'accouplement selon l'invention en accord avec les représentations des figures 1 à 3, et
La figure 6 représente une vue en coupe longitudinale du dispositif d'accouplement selon l'invention monté en coopération, à titre d'application, entre des moyens d'entraînement en rotation et deux trains de tubes et de tiges, le train de tiges étant terminé par un outil de forage de puits, ces trois éléments n'étant que représentés partiellement.

La présente invention concerne, par référence aux figures annexées, un dispositif d'accouplement entre, d'une part un ensemble de train de tubes Ttu et de train tiges Tti, et d'autre part les moyens de commande Mro en entraînement en rotation d'au moins l'un des deux trains lorsque le train de tiges est apte à être monté en rotation dans le train de tubes, sachant que, de façon avantageuse, ces moyens de commande Mro en entraînement en rotation permettent d'entraîner le train de tiges dans un sens et le train de tubes dans le sens opposé, et ce, de façon connue, pour une réalisation plus aisée du puits.

Le dispositif d'accouplement comporte une portion de tube cylindrique 10 définie entre deux première 11 et seconde 12 extrémités, cette portion de tube 10 ayant, selon une caractéristique de l'invention, une section transversale intérieure au moins égale à celle des tiges du train de tiges et une section transversale extérieure de forme polygonale, comme plus particulièrement visible sur les figures 1, 2 et 4.

Le dispositif d'accouplement comporte aussi des moyens 20 pour relier la première extrémité 11 de la portion de tube cylindrique 10 avec les moyens de commande en rotation Mro. Ces moyens de liaison 20 sont du domaine des personnes du métier qui sauront les réaliser en fonction de la nature des moyens de commande en rotation Mro. Ils seront donc représentés schématiquement sur les figures par une bride avec des moyens de boulonnage, mais pas plus amplement décrits.

Est aussi prévu un manchon 30 défini entre deux première 31 et seconde 32 extrémités et comportant une percée traversante 33. Cette percée traversante comporte deux ouvertures situées respectivement aux première et seconde extrémités 31, 32 du manchon 30, par exemple dans leur plan perpendiculaire à l'axe longitudinal 34 du manchon, et, selon une caractéristique importante de l'invention, présente une section transversale sensiblement complémentaire de la section transversale extérieure de la portion de tube 10 de façon que cette portion de tube plonge, par sa seconde extrémité 12, dans la percée traversante 33 en passant par son ouverture située au niveau de la première extrémité 31 du manchon 30 et de façon que le manchon 30 soit apte à coulisser sur la portion de tube 10, sans subir de rotation autour de son axe longitudinal 34 par rapport à la portion de tube 10, pour être apte à prendre au moins deux première et seconde positions P1, P2 représentées sur la figure 1, respectivement en traits pleins et en traits interrompus.

La première position P1 du manchon 30 est celle dans laquelle une partie 16 de la portion de tube 10 plonge dans la percée traversante 33 de façon que la seconde extrémité 12 de cette portion de tube soit située à une distance non nulle de la seconde extrémité 32 du manchon. En d'autres termes, la longueur de cette partie 16 de la portion de tube qui plonge dans la percée traversante est nettement inférieure à la longueur de cette percée traversante.

Quant à la seconde position P2 du manchon, elle est celle dans laquelle la valeur de la distance séparant la première extrémité 31 du manchon et la première extrémité 11 de la portion de tube 10 est inférieure à la valeur de cette même distance quand le manchon est dans sa première position P1.

Le dispositif d'accouplement comporte en outre un embout tubulaire 40 défini entre deux première 41 et seconde 42 extrémités, et dont la section transversale intérieure est au moins égale à celle des tiges du train de tiges.

En outre, la première extrémité 41 de cet embout 40 comporte une partie d'extrémité 43 d'une section transversale extérieure sensiblement complémentaire de la section transversale de la percée traversante 33 du manchon 30, c'est-à-dire présentant la même (ou sensiblement la même) forme polygonale, de façon à être apte à s'enficher dans cette percée traversante 33 en passant par son ouverture située au niveau de la seconde extrémité 32 du manchon 30.

La seconde extrémité 42 de l'embout 40 comporte des moyens 44 pour la relier à une extrémité du train de tubes Ttu. Ces moyens de liaison 44 peuvent être de différentes natures, selon le type de liaison entre les tubes constituant le train de tubes. A titre illustratif, ces moyens de liaison 44 ont été représentés sur les figures 4 et 5 par un filetage car, dans le domaine notamment du forage, la jonction des tubes s'effectue le plus couramment par vissage.

De façon préférentielle, comme illustré, la partie d'extrémité 43 et la seconde extrémité 42 de l'embout tubulaire 40 sont séparées par une couronne ou analogue 45 qui peut constituer avantageusement une butée pour limiter notamment l'enfichage de la partie d'extrémité 43 dans la percée traversante 33.

Selon une caractéristique particulièrement préférentielle de l'invention, la longueur du manchon 30, prise entre ses première et seconde extrémités 31, 32, est au plus égale à la longueur de la portion de tube 10, avantageusement sensiblement de la même longueur.

Selon une autre caractéristique de l'invention, le dispositif d'accouplement comporte en outre des moyens de blocage temporaire commandables 50 pour bloquer le manchon 30 sur la portion de tube 10 respectivement dans ses première et seconde positions P1, P2. Selon une réalisation préférentielle et avantageuse, ces moyens de blocage temporaire commandables 50 sont constitués, comme représenté sur presque toutes les figures, de deux encoches 51, 52 réalisées dans la paroi latérale extérieure de la portion de tube 10 suivant un axe faisant un angle non nul par rapport à l'axe longitudinal 15 de cette portion de tube, de préférence un angle droit, et d'une goupille 54 montée en translation par rapport au manchon dans un trou 55 sécant avec la percée traversante 33, plus particulièrement visible sur les figures 1, 2 et 3, de façon qu'elle soit apte à plonger dans l'une ou l'autre des deux encoches 51, 52 selon que le manchon se trouve dans l'une ou l'autre de ses première et seconde positions P1, P2.

De façon avantageuse, le dispositif d'accouplement comporte en outre des moyens 56, par exemple un ressort ou analogue, pour appliquer une tension élastique sur la goupille 54 et tendre à la maintenir constamment dans l'encoche 51, 52 dans laquelle elle est positionnée.

Selon une autre caractéristique de l'invention, comme visible sur les figures 1, 5 et 6, la somme de la longueur de la partie 16 de la portion de tube 10 plongeant dans la percée traversante 33 quand le manchon 30 est dans sa première position P1 et de la longueur de la partie d'extrémité 43 de l'embout tubulaire 40, est inférieure à la longueur totale de la percée traversante 33 du manchon 30, de façon que, entre la seconde extrémité 12 de la portion de tube 10 et la première extrémité 41 de l'embout tubulaire 40, il existe un espace Esp non nul suffisant pour, comme explicité ci-après, permettre l'accès aux tiges du train de tiges Tti.

Selon une autre caractéristique importante de l'invention, le dispositif d'accouplement comporte en outre des moyens de blocage-déblocage réversibles 60, figures 4 à 6, de l'embout tubulaire 40 avec le manchon 30.

Selon une réalisation possible, ces moyens de blocage-déblocage réversibles 60 de l'embout tubulaire 40 avec le manchon 30 sont constitués par au moins deux orifices 61, 62, ou assimilables, réalisés respectivement dans la seconde extrémité 32 du manchon 30 et dans l'embout tubulaire 40, et par une épingle 63 à au moins deux branches 64, 65.

Dans le mode de réalisation illustré sur les figures 4 à 6, l'orifice 62 est un orifice relatif constitué par l'espace situé derrière une couronne 45 qui appartient à l'embout tubulaire 40, par rapport au manchon 30.

Quant aux deux branches 64, 65 de l'épingle 63, elles sont aptes à s'enficher respectivement dans les deux orifices 61, 62 définis ci-dessus pour solidariser l'embout tubulaire 40 avec le manchon 30 quand la partie d'extrémité 43 est enfichée dans la percée traversante 33 par l'ouverture de cette dernière située au niveau de la seconde extrémité 32 du manchon 30.

Selon une autre caractéristique avantageuse de l'invention, le dispositif d'accouplement comporte en outre au moins une lumière 70 réalisée dans la paroi 71 du manchon 30, un touret 72 entourant de façon étanche le manchon 30 pour former, avec la paroi extérieure de ce manchon 30, une chambre sensiblement annulaire 73 dans laquelle débouche la lumière 70, et des moyens d'entrée 74 montés en coopération avec le touret 72 et débouchant dans la chambre sensiblement annulaire 73 permettant, si nécessaire, l'introduction et/ou l'élimination d'un fluide entre le train de tubes et le train de tiges. Cette technique est du domaine des personnes du métier et ne sera donc pas plus amplement développée ici, dans l'unique souci de ne pas alourdir la présente description.

Le dispositif d'accouplement selon l'invention dont la structure est décrite ci-dessus s'utilise de la façon suivante :
On suppose tout d'abord que le dispositif est dans une configuration comme celle qui est illustrée sur la figure 6, à savoir : la première tige du train de tiges Tti est connectée de façon connue, par exemple par vissage ou analogue, aux moyens d'entraînement en rotation Mor dans un premier sens, le premier tube du train de tubes Ttu est par exemple vissé sur l'extrémité 42 de l'embout tubulaire 40 qui est enfiché, par sa partie d'extrémité 43, dans la percée traversante 33 du manchon 30, la portion de tube 10 est enfichée, par sa partie 16, dans cette percée traversante de façon que sa seconde extrémité 12 soit éloignée de la première extrémité 41 de l'embout tubulaire 40, pour délimiter avec elle l'espace libre Esp défini ci-avant.

La première extrémité 11 de la portion de tube 10, via les moyens 20, est reliée aux moyens d'entraînement en rotation Mor dans le sens opposé à celui du train de tiges Tti.

L'embout tubulaire 40 est solidaire en translation du manchon 30 au moyen de l'épingle 63. Le manchon 30 et l'embout tubulaire 40 sont solidaires en rotation, à cause des formes polygonales complémentaires de la paroi extérieure de la première partie 43 de cet embout 40 et de la percée traversante 33.

Quant au manchon 30, il est solidaire en translation avec la portion de tube 10 dans sa première position P1 au moyen de la goupille 54 plongeant dans l'encoche 52, et solidaire en rotation avec cette portion de tube 10 à cause des formes polygonales complémentaires de la paroi extérieure de la portion de tube 10 et de la percée traversante 33.

De cette façon, les deux trains de tiges et de tubes peuvent être entraînés en rotation en sens inverse l'un par rapport à l'autre et le forage du puits peut de façon connue commencer. Les moyens d'entraînement en rotation Mor descendent vers le sol au fur et à mesure que se creuse le puits.

Lorsque le dispositif d'accouplement selon l'invention est arrivé, en descendant, sensiblement au niveau du sol à partir duquel est creusé le puits, la rotation des deux trains de tiges et de tubes est arrêtée.

Le technicien responsable du creusement du puits procède alors de la façon suivante :
Il enlève l'épingle 63 pour désolidariser l'embout tubulaire 40 et le manchon 30, puis tire sur la goupille 54 à l'encontre du ressort 56 et soulève le manchon 30 pour le faire coulisser sur la portion de tube 10, de sa première position P1 dans laquelle il se trouve jusqu'à sa seconde position P2. Il bloque alors le manchon 30 sur la portion de tube 10 en laissant glisser la goupille 54 dans l'encoche 51, libérant de ce fait tout l'espace libre Esp entre les extrémités 12 et 41 définies ci-avant.
Il peut alors dévisser la première tige du train de tiges Tti en passant l'outil de dévissage par cet espace Esp. Cette première tige du train Tti va en fait rester en place puisque reposant sur le fond du puits en cours de forage via éventuellement l'outil de forage Out, figure 6. Il procède aussi au dévissage de l'embout tubulaire 40 du premier tube qui, lui aussi, va rester en position en reposant sur le fond du puits en cours de creusement.

Ensuite, il remonte les moyens d'entraînement en rotation Mor de la valeur de la longueur d'un couple tige-tube. Dans ce mouvement, sont également remontés la portion de tube 10 et le manchon 30 dans sa seconde position P2. Il peut alors ajouter, par exemple par vissage, une seconde tige à la première tige qui repose sur le fond du puits, ainsi qu'un second tube en le vissant sur le premier, en ayant soin de visser l'embout tubulaire 40 sur l'extrémité haute de ce second tube.

Il solidarise alors l'extrémité haute de la seconde tige avec les moyens d'entraînement en rotation qui avaient été libérés comme mentionné ci-avant, libère la goupille 54 de l'encoche 51, amène le manchon 30 de sa seconde position P2 à sa première position P1, l'ouverture de la percée traversante 33 située au niveau de la seconde extrémité 32 du manchon 30 venant se placer sur la partie d'extrémité à section polygonale 43 jusqu'à buter contre la couronne 45 définie précédemment. La goupille 54 vient d'elle même se loger dans l'encoche 52, et les deux trains de tiges et de tubes sont à nouveau solidaires des moyens d'entraînement en rotation Mor.

Le forage peut alors recommencer. Tous les efforts en rotation notamment sur les tubes sont transmis via la portion de tube 10, le manchon 30 et la partie d'extrémité 43 de l'embout 40, par des sections polygonales et non pas par des moyens de blocage comme des goupilles ou analogues comme dans les dispositifs selon l'art antérieur.

Il est à remarquer que l'épingle 63 peut être remise en place, ou pas, après l'ajout du deuxième couple tige-tube, car le train de tubes précédent repose sur le sol et l'emmanchement à section polygonale de la partie d'extrémité 43 de l'embout tubulaire 40 dans la percée traversante 33 est suffisant pour entraîner la rotation du train de tubes en toute sécurité.

## Revendications

1. Dispositif d'accouplement entre un ensemble de train de tubes (Ttu) et de train tiges (Tti), et des moyens de commande (Mro) en entraînement en rotation d'au moins l'un des deux trains lorsque le train de tiges est apte à être monté en rotation dans le train de tubes, **caractérisé par le fait qu'**il comporte :
• une portion de tube cylindrique (10) définie entre deux première (11) et seconde (12) extrémités, ladite portion de tube (10) ayant une section transversale intérieure au moins égale à celle des tiges du train de tiges, et une section transversale extérieure de forme polygonale,
• des moyens (20) pour relier la première extrémité (11) de la portion de tube cylindrique (10) avec les moyens de commande (Mro),
• un manchon (30) défini entre deux première (31) et seconde (32) extrémités, ledit manchon comportant une percée traversante (33), ladite percée traversante comportant deux ouvertures situées respectivement aux première et seconde extrémités (31, 32) du manchon (30) et ayant une section transversale sensiblement complémentaire de la section transversale extérieure de ladite portion de tube (10) de façon que ladite portion de tube plonge, par sa seconde extrémité (12), dans la percée traversante (33) en passant par son ouverture située au niveau de la première extrémité (31) du manchon (30) et de façon que ledit manchon (30) coulisse sur ladite portion de tube (10) pour être apte à prendre au moins deux première et seconde positions (P1, P2),
* la première position (P1) du manchon étant celle dans laquelle une partie (16) de la portion de tube (10) plonge dans la percée traversante (33), de façon que la seconde extrémité (12) de cette portion de tube (10) soit située à une distance non nulle de la seconde extrémité (32) du manchon,
* la seconde position (P2) du manchon étant celle dans laquelle la valeur de la distance séparant la première extrémité (31) du manchon et la première extrémité (11) de la portion de tube (10) est inférieure à la valeur de cette même distance quand ledit manchon est dans sa première position (P1), et
• un embout tubulaire (40) défini entre deux première (41) et seconde (42) extrémités, la section transversale intérieure de cet embout tubulaire étant au moins égale à celle des tiges du train de tiges,
* la première extrémité (41) de l'embout (40) comportant une partie d'extrémité (43) d'une section transversale extérieure sensiblement complémentaire de la section transversale de la percée traversante (33) du manchon (30) de façon à être apte à s'enficher dans cette percée traversante (33) en passant par son ouverture située au niveau de la seconde extrémité (32) du manchon (30), et
* la seconde extrémité (42) de l'embout (40) comportant des moyens (44) pour la relier à une extrémité du train de tubes (Ttu).

2. Dispositif selon la revendication 1, **caractérisé par le fait que** la partie d'extrémité (43) et la seconde extrémité (42) de l'embout tubulaire (40) sont séparées par une couronne (45) apte à constituer une butée pour limiter l'enfichage de la partie d'extrémité (43) de l'embout dans la percée traversante (33).

3. Dispositif selon l'une des revendications 1 et 2, **caractérisé par le fait que** la longueur du manchon (30), prise entre ses première et seconde extrémités (31, 32), est au plus égale à la longueur de ladite portion de tube (10).

4. Dispositif selon l'une des revendications 1 à 3, **caractérisé par le fait qu'**il comporte des moyens de blocage temporaire commandables (50) pour bloquer le manchon (30) dans ses première et seconde positions (P1, P2) sur ladite portion de tube (10).

5. Dispositif selon la revendication 4, **caractérisé par le fait que** les moyens de blocage temporaire commandables (50) sont constitués de deux encoches (51, 52) réalisées dans la paroi latérale extérieure de ladite portion de tube (10) suivant un axe faisant un angle non nul par rapport à l'axe longitudinal (15) de cette portion de tube, et d'une goupille (54) montée en translation par rapport au manchon (30) dans un trou (55) réalisé dans la paroi du manchon et sécant avec ladite percée traversante (33), de façon qu'elle soit apte à plonger dans l'une ou l'autre des deux encoches (51, 52) selon que ledit manchon se trouve dans l'une ou l'autre de ses première et seconde positions (P1, P2).

6. Dispositif selon la revendication 5, **caractérisé par le fait qu'**il comporte des moyens (56) pour appliquer une tension élastique sur ladite goupille (54) pour tendre à la maintenir constamment dans l'encoche (51, 52) dans laquelle elle est positionnée.

7. Dispositif selon l'une des revendications 1 à 6, **caractérisé par le fait que** la somme de la longueur de la partie (16) de portion de tube (10) plongeant dans la percée traversante (33) quand le manchon (30) est dans sa première position (P1) et de la longueur de la partie d'extrémité (43) du dit embout tubulaire (40), est inférieure à la longueur totale de la percée traversante (33) du manchon (30).

8. Dispositif selon l'une des revendications 1 à 7, **caractérisé par le fait qu'**il comporte des moyens de blocage-déblocage réversibles (60) du dit embout tubulaire (40) avec le manchon (30).

9. Dispositif selon la revendication 8, **caractérisé par le fait que** les moyens de blocage-déblocage réversibles (60) du dit embout tubulaire (40) avec le manchon (30) sont constitués par :
• au moins deux orifices (61, 62) réalisés respectivement dans la seconde extrémité (32) du manchon (30) et dans l'embout tubulaire (40), et
• une épingle (63) à au moins deux branches (64, 65), les deux branches étant aptes à s'enficher respectivement dans les deux dits orifices (61, 62).

10. Dispositif selon l'une des revendications 1 à 9, **caractérisé par le fait qu'**il comporte en outre :
• au moins une lumière (70) réalisée dans la paroi (71) du manchon (30),
• un touret (72) entourant de façon étanche ledit manchon (30) pour former, avec la paroi extérieure de ce manchon (30), une chambre sensiblement annulaire (73) dans laquelle débouche ladite lumière (70), et
• des moyens d'entrée (74) montés en coopération avec ledit touret (72) et débouchant dans ladite chambre sensiblement annulaire (73).

## Patentansprüche

1. Kopplungsvorrichtung zwischen einer Anordnung aus einem Rohrzug (Ttu) und einem Stiftzug (Tti) und Steuermitteln (Mro) für den rotatorischen Antrieb wenigstens eines der zwei Züge, wenn der Stiftzug in dem Rohrzug drehbar montiert werden kann, **dadurch gekennzeichnet, dass** sie umfasst:
• einen Zylinderrohrabschnitt (10), der zwischen einem ersten Ende (11) und einem zweiten Ende (12) definiert ist, wobei der Rohrabschnitt (10) einen transversalen Innenquerschnitt besitzt, der wenigstens gleich jenem der Stifte des Stiftzugs ist, und einen transversalen Außenquerschnitt mit Polygonform besitzt,
• Mittel (20), um das erste Ende (11) des Zylinderrohrabschnitts (10) mit den Steuermitteln (Mro) zu verbinden,
• eine Muffe (30), die zwischen einem ersten Ende (31) und einem zweiten Ende (32) definiert ist, wobei die Muffe ein Durchgangsloch (33) aufweist, wobei das Durchgangsloch zwei Öffnungen besitzt, die sich bei dem ersten bzw. dem zweiten Ende (31, 32) der Muffe (30) befinden und einen transversalen Querschnitt besitzen, der zu dem transversalen Außenquerschnitt des Rohrabschnitts (10) im Wesentlichen komplementär ist, derart, dass der Rohrabschnitt mit seinem zweiten Ende (12) in das Durchgangsloch (33) eintaucht, indem er sich durch ihre Öffnung bewegt, die sich auf Höhe des ersten Endes (31) der Muffe (30) befindet, und derart, dass die Muffe (30) auf dem Rohrabschnitt (10) gleitet, um wenigstens eine erste und eine zweite Position (P1, P2) einnehmen zu können,
• wobei die erste Position (P1) der Muffe jene ist, in der ein Teil (16) des Rohrabschnitts (10) in das Durchgangsloch (33) eintaucht, derart, dass sich das zweite Ende (12) dieses Rohrabschnitts (10) in einem von null verschiedenen Abstand von dem zweiten Ende (32) der Muffe befindet,
• wobei die zweite Position (P2) der Muffe jene ist, in der der Wert des Abstands, der das erste Ende (31) der Muffe von dem ersten Ende (11) des Rohrabschnitts (10) trennt, kleiner als der Wert eben dieses Abstands ist, wenn die Muffe in ihrer ersten Position (P1) ist, und
• einen rohrförmigen Ansatz (40), der zwischen einem ersten Ende (41) und einem zweiten Ende (42) definiert ist, wobei der transversale Innenquerabschnitt dieses rohrförmigen Ansatzes wenigstens gleich jenem der Stifte des Stiftzugs ist,
• wobei das erste Ende (41) des Ansatzes (40) einen Endteil (43) mit einem transversalen Außenquerschnitt, der zu dem transversalen Querschnitt des Durchgangslochs (33) der Muffe (30) im Wesentlichen komplementär ist, besitzt, derart, dass es in dieses Durchgangsloch (33) eingesteckt werden kann, indem es sich durch deren Öffnung bewegt, die sich auf Höhe des zweiten Endes (32) der Muffe (30) befindet, und
• wobei das zweite Ende (42) des Ansatzes (40) Mittel (44) aufweist, um es mit einem Ende des Rohrzugs (Ttu) zu verbinden.

2. Vorrichtung nach Anspruch 1, **dadurch gekennzeichnet, dass** der Endteil (43) und das zweite Ende (42) des rohrförmigen Ansatzes (40) durch einen Kranz (45) getrennt sind, der einen Anschlag bilden kann, um das Einstecken des Endteils (43) des Ansatzes in das Durchgangsloch (33) zu begrenzen.

3. Vorrichtung nach einem der Ansprüche 1 und 2, **dadurch gekennzeichnet, dass** die Länge der Muffe (30) zwischen ihrem ersten und ihrem zweiten Ende (31, 32) höchstens gleich der Länge des Rohrabschnitts (10) ist.

4. Vorrichtung nach einem der Ansprüche 1 bis 3, **dadurch gekennzeichnet, dass** sie steuerbare Mittel (50) zum vorübergehenden Blockieren umfasst, um die Muffe (30) in ihrer ersten und in ihrer zweiten Position (P1, P2) auf dem Rohrabschnitt (10) zu blockieren.

5. Vorrichtung nach Anspruch 4, **dadurch gekennzeichnet, dass** die steuerbaren Mittel (50) zum vorübergehenden Blockieren aus zwei Kerben (51, 52) gebildet sind, die in der äußeren Seitenwand des Rohrabschnitts (10) längs einer Achse verwirklicht sind, die einen von null verschiedenen Winkel in Bezug auf die Längsachse (15) dieses Rohrabschnitts bildet, und aus einem Stift (54) gebildet sind, der translatorisch in Bezug auf die Muffe (30) in einem Loch (55) montiert ist, das in der Wand der Muffe verwirklicht ist und das Durchgangsloch (33) schneidet, derart, dass er in die eine oder die andere der zwei Kerben (51, 52) eintauchen kann, je nachdem, ob sich die Muffe in der einen oder der anderen ihrer ersten und ihrer zweiten Positionen (P1, P2) befindet.

6. Vorrichtung nach Anspruch 5, **dadurch gekennzeichnet, dass** sie Mittel (56) umfasst, um auf den Zapfen (54) einen elastischen Zug auszuüben, der bestrebt ist, diesen ständig in der Kerbe (51, 52) zu halten, in der er positioniert ist.

7. Vorrichtung nach einem der Ansprüche 1 bis 6, **dadurch gekennzeichnet, dass** die Summe aus der Länge des Teils (16) des Rohrabschnitts (10), der in das Durchgangsloch (33) eintaucht, wenn sich die Muffe (30) in ihrer ersten Position (P1) befindet, und aus der Länge des Endteils (43) des rohrförmigen Ansatzes (40) kleiner als die Gesamtlänge des Durchgangslochs (33) der Muffe (30) ist.

8. Vorrichtung nach einem der Ansprüche 1 bis 7, **dadurch gekennzeichnet, dass** sie Mittel (60) zum reversiblen Blockieren/Freigeben des rohrförmigen Ansatzes (40) an/von der Muffe (30) umfasst.

9. Vorrichtung nach Anspruch 8, **dadurch gekennzeichnet, dass** die Mittel (60) zum reversiblen Blockieren/Freigeben des rohrförmigen Ansatzes (40) an/von der Muffe (30) gebildet sind durch:
• wenigstens zwei Öffnungen (61, 62), die in dem zweiten Ende (32) der Muffe (30) bzw. in dem rohrförmigen Ansatz (40) verwirklicht sind, und
• einen Winkelstift (63) mit wenigstens zwei Schenkeln (64, 65), wobei die zwei Schenkel jeweils in eine dieser zwei Öffnungen (61, 62) eingesteckt werden können.

10. Vorrichtung nach einem der Ansprüche 1 bis 9, **dadurch gekennzeichnet, dass** sie außerdem umfasst:
• wenigstens ein Langloch (70), das in der Wand (71) der Muffe (30) verwirklicht ist,
• eine Trommel (72), die die Muffe (30) dicht umgibt, um mit der Außenwand dieser Muffe (30) eine im Wesentlichen ringförmige Kammer (73) zu bilden, in die das Langloch (70) mündet, und
• Eintrittsmittel (74), die in Zusammenwirkung mit der Trommel (72) montiert sind und in die im Wesentlichen ringförmige Kammer (73) münden.

## Claims

1. A device for coupling an assembly of a tube string (Ttu) and a rod string (Tti) together with control means (Mro) for controlling rotary drive of at least one of the two strings when the rod string is suitable for being mounted in rotation in the tube string, the device being **characterized by** the fact that it comprises:
· a cylindrical tube portion (10) defined between first and second ends (11, 12), said tube portion (10) having an inside cross-section that is not less than the cross-section of the rods of the rod string, and an outside cross-section of polygonal shape;
· means (20) for connecting the first end (11) of the cylindrical tube portion (10) with the control means (Mro);
· a sleeve (30) defined between first and second ends (31, 32), said sleeve having a through bore (33), said through bore having two openings, situated respectively at the first and second ends (31, 32) of the sleeve (30) and having a cross-section that is substantially complementary to the outside cross-section of said tube portion (10) in such a manner that said tube penetrates via its second end (12) into the through bore (33) by passing via its opening situated at the first end (31) of the sleeve (30) and in such a manner that said sleeve (30) slides on said tube portion (10) so as to be suitable for occupying at least first and second positions (P1, P2);
· the first position (P1) of the sleeve being the position in which a fraction (16) of the tube portion (10) penetrates into the through bore (33) in such a manner that the second end (12) of the tube portion (10) is situated at a nonzero distance from the second end (32) of the sleeve;
· the second position (P2) of the sleeve being the position in which the value of the distance between the first end (31) of the sleeve and the second end (11) of the tube portion (10) is less than the value of the same distance when said sleeve is in its first position (P1); and
· a tubular endpiece (40) defined between first and second ends (41, 42), the inside cross-section of this tubular endpiece being not less than the cross-section of the rods of the rod string;
· the first end (41) of the endpiece (40) including an end fraction (43) of outside cross-section that is substantially complementary to the cross-section of the through bore (33) in the sleeve (30) in such a manner as to be suitable for engaging in said through bore (33) by passing through its opening situated at the second end (32) of the sleeve (30); and
· the second end (42) of the endpiece (40) including means (44) for connecting it to one end of the tube string (Ttu).

2. A device according to claim 1, **characterized by** the fact that the end fraction (43) and the second end (42) of the tubular endpiece (40) are separated by a ring (45) suitable for constituting an abutment for limiting the extent to which the second end (43) of the endpiece can engage inside the through bore (33).

3. A device according to claim 1 or claim 2, **characterized by** the fact that the length of the sleeve (30) measured between its first and second ends (31, 32) is no greater than the length of said tube portion (10).

4. A device according to any one of claims 1 to 3, **characterized by** the fact that it includes controllable temporary blocking means (50) for blocking the sleeve (30) in its first and second positions (P1, P2) on said tube portion (10).

5. A device according to claim 4, **characterized by** the fact that the controllable temporary blocking means (50) are constituted by two notches (51, 52) made in the outer side wall of said tube portion (10) along an axis that makes a nonzero angle relative to the longitudinal axis (15) of the tube portion, and a pin (54) mounted to move in translation relative to the sleeve (30) in a hole (55) made in the wall of the sleeve and intersecting said through bore (33) in such a manner as to be suitable for penetrating into one or the other of the two notches (51, 52) depending on whether said sleeve is in one or the other of its first and second positions (P1, P2).

6. A device according to claim 5, **characterized by** the fact that it includes means (56) for applying resilient tension on said pin (54) tending to hold it constantly in the notch (51, 52) in which it is positioned.

7. A device according to any one of claims 1 to 6, **characterized by** the fact that the sum of the length of the fraction (16) of the tube portion (10) penetrating into the through bore (33) when the sleeve (30) is in its first position (P1) plus the length of the end fraction (43) of said tubular endpiece (40) is less than the total length of the through bore (33) in the sleeve (30).

8. A device according to any one of claims 1 to 7, **characterized by** the fact that it includes reversible blocking-and-unblocking means (60) for blocking and unblocking said tubular endpiece (40) relative to the sleeve (30).

9. A device according to claim 8, **characterized by** the fact that the reversible blocking-and-unblocking means (60) for blocking and unblocking said tubular endpiece (40) relative to the sleeve (30) are constituted by:
· at least two orifices (61, 62) made respectively in the second end (32) of the sleeve (30) and in the tubular endpiece (40); and
· a clip (63) having at least two branches (64, 65), the two branches being suitable for engaging respectively in said two orifices (61, 62).

10. A device according to any one of claims 1 to 9, **characterized by** the fact that it further comprises:
· at least one slot (70) made in the wall (71) of the sleeve (30);
· a turret (72) surrounding said sleeve (30) in leaktight manner to co-operate with the outside wall of the sleeve (30) so as to form a substantially annular chamber (73) into which said slot (70) opens out; and
· inlet means (74) mounted to co-operate with said outlet (72) and opening out into said substantially annular chamber (73).
